# EUROPÄISCHE PATENTSCHRIFT

(11) **EP 2 563 536 B1**
(45) Veröffentlichungstag und Bekanntmachung des Hinweises auf die Patenterteilung: **29.03.2017**
(21) Anmeldenummer: 11718941.5
(22) Anmeldetag: 28.04.2011
(51) Int. Cl.: B21H 8/00, E04C 3/07

(54) **VERFAHREN ZUR HERSTELLUNG EINES BAUTEILS, DAS ALS WÄRMEDÄMM- ODER ISOLIERBLECH AUSGEBILDET IST**
METHOD FOR PRODUCING A COMPONENT CONFIGURED AS A GUARD PLATE OR HEAT-INSULATION PLATE
PROCÉDÉ DE FABRICATION D'UN ÉLÉMENT CONFIGURÉ COMME TÔLE BARRIÈRE THERMIQUE OU TÔLE ISOLANTE

(30) Priorität: 28.04.2010 DE 102010018676
(43) Veröffentlichungstag der Anmeldung: 06.03.2013
(73) Patentinhaber: DBW Holding GmbH, 37120 Bovenden (DE)
(72) Erfinder: ZIELKE, Gerd, 17375 Altwarp (DE); REGENT, Karl-Christian, 38304 Wolfenbüttel (DE)
(74) Vertreter: Kröncke, Rolf
(86) Internationale Anmeldenummer: PCT/EP2011/002143
(87) Internationale Veröffentlichungsnummer: WO 2011/134664

(56) Entgegenhaltungen:
- EP-A1- 1 504 827
- WO-A2-95/05571
- DE-B- 1 036 678
- DE-T2- 69 000 200
- GB-A- 2 270 535
- GB-A- 2 302 106

## Beschreibung

Die vorliegende Anmeldung betrifft ein Verfahren zur Herstellung eines Bauteils, das als Wärmedämm- oder Isolierblech ausgebildet ist, aus einem flächigen Halbzeug aus Metall.

### Stand der Technik

Flächige Halbzeuge aus Metall werden in verschiedenen technischen Bereichen eingesetzt. Solche Blechteile finden z.B. als wärme- oder schalldämmende Verkleidungen im Motorraum oder Unterbodenbereich von Kraftzeugen Anwendung. Aber auch als Schutzschilde gegen äußere Verschmutzungen oder Beschädigungen werden entsprechende Halbzeuge oder Formteile eingesetzt. Diese Halbzeuge oder Formteile werden üblicherweise aus Metallen, wie Stahl oder Edelstahl, aber auch aus Aluminium gefertigt. Dabei werden in einem ersten Schritt die Bleche verformt und geprägt. Mit Hilfe der Prägung erfolgt dabei eine Verfestigung der Bleche. Gleichzeitig wird durch Vergrößerung der Fläche ein verbesserter und dadurch optimierter Wärmefluss erzielt. Diese üblicherweise als Platine oder Rollware hergestellten geprägten Halbzeuge werden dann in einem weiteren Bearbeitungsschritt, z.B. in einem Schneidprozess bearbeitet. Wenn erforderlich, werden entsprechende Aussparungen aus dem Blech gestanzt oder geschnitten, um eine Verbindung dieser Bleche mit anderen Bauteilen zu erreichen. Häufig wird auch ein Verschweißen der Blechbauteile mit anderen Bauteilen verlangt. Diese Bleche finden, wie ausgeführt, Anwendung in der Automobilindustrie, insbesondere als schallabsorbierende Isolationspakete oder Hitzeschilde für Fahrzeuge. Üblicherweise werden zur Herstellung solcher Bleche Flach- oder Blattmaterialien durch ein Prägewalzenpaar geführt, um die gewünschte Struktur des Bleches zu erreichen. Solche Strukturierungen/ Prägungen können noppen-, wellen- oder rautenförmig sein. Bei dem Einsatz als schallabsorbierende Isolationspakete oder Hitzeschilde, wie z.B. im Fahrzeug- oder Automobilbau, werden diese Bleche als Stapel oder als Komposite in Verbindung mit anderen Isolationsmaterialien, wie mineralischen Isolier- oder Dämmmaterialien oder solchen auf Stahlfaserbasis, verwendet. Diese Komposite erlauben eine gute Wärmeabführung bei gleichzeitig erfolgender Schallabsorbierung.

Allerdings zeigen die bisher bekannten Verfahren und die dadurch hergestellten Metallbleche Nachteile auf. So sind diese strukturierten Bleche bei der weiteren Bearbeitung nachteilig, da bei der Nachbearbeitung, wie z.B. bei Schneidprozessen, keine plane Fläche erhalten wird, die ein Verbinden, z.B. ein Verschweißen, erleichtert. Weiterhin können keine exakten Schnittlinien bei Schneidprozessen erhalten werden, um z.B. exakte Bördelkanten zu erhalten. Auch die Bereiche mit Aussparungen zur stoff-, form- oder kraftschlüssigen Verbindung mit einem weiteren Bauteil, z.B. durch Schrauben etc., sind durch die Strukturierung nicht optimal ausgebildet, da aufgrund der Strukturierung die Kanten der Aussparungen nicht plan sind und somit eine entsprechende stoff- oder kraftschlüssige Verbindung erschwert wird. Um dieses zu erreichen, sind umfangreiche Nacharbeiten notwendig, wie ein erneutes Plätten der bereits strukturierten Flächen. Alternativ wurden Bauteile aus Einzelelementen aufbauend entwickelt, die insbesondere auch verschiedene Materialien aufweisen, wie Kunststoffe und Metalle. Diese Einzelelemente für die verschiedenen Bereiche des Halbzeug bzw. des Bauteils werden dann in weiteren Arbeitsschritten miteinander verbunden, z.B. durch Verkleben oder mit entsprechend geeigneten Mitteln. Dadurch müssen aber weitere arbeitsintensive Schritte bei der Herstellung durchgeführt werden.

Es besteht daher ein Bedarf nach Bauteilen aus Metall, die insbesondere im Fahrzeugbereich eingesetzt werden können, die mit einem einfachen Verfahren erhältlich sind.

### Beschreibung der Erfindung

Aufgabe der Erfindung ist die Bereitstellung eines einfacheren Verfahrens zur Herstellung von solchen Bauteilen aus Metallen, ausgebildet als Wärmedämm- oder Isolierblech, bevorzugt im Fahrzeugbereich, wobei mit diesen Bauteilen eine verbesserte Verbindung mit weiteren Bauteilen möglich ist. Diese Aufgabe wird durch die im Patentanspruch 1 angegebene Erfindung gelöst. Die Unteransprüche enthalten vorteilhafte Weiterbildungen der Erfindung.

Aufgrund der nicht-strukturierten Abschnitte im Randbereich und im Bereich, ausgebildet als Verbindungsbereich zur stoff-, form- oder kraftschlüssigen Verbindung mit einem weiteren Bauteil, sind aufwendige Nacharbeiten an dem Halbzeug überflüssig. Die nicht-strukturierten Abschnitte sind dabei so vorbestimmt, dass diese mit den Randbereichen des Bauteils und den Verbindungsbereichen der Bauteils mit anderen Bauteilen oder mit einem weiteren oder dem gleichen nicht-strukturierten Bereich des Bauteils selbst übereinstimmen. Strukturierte Abschnitte finden sich bevorzugt in den Abschnitten des Bauteils die zum Wärmefluss oder zur Isolierung oder Dämmung vorgesehen sind.

Die Bauteile zeichnen sich dadurch aus, dass sie exakte Schnittlinien aufweisen und in den Bereichen der Aussparungen plane, d.h. nicht-strukturierte Flächen aufzeigen und einstückig ausgebildet sind. Strukturierte Flächen sind insbesondere da ausgebildet, wo eine Verstärkung bzw. eine Wärmeflussoptimierung erforderlich sind.
Durch die gezielten nicht-strukturierten Bereiche, d.h. die vorbestimmten nicht-strukturierten Abschnitte in dem flächigen Halbzeug, ist es möglich mit anderen Bauteilen oder nicht-strukturierten Bereichen desselben Bauteils, z.B. mittels Verschweißen, Verschrauben, Vernieten, Toxen oder andere Arten mechanischer Verbindungen passgenau mit anliegenden Flächen eine Verbindung auszubilden, d.h. diese Bereiche sind besonders geeignet zur stoff-, form- oder kraftschlüssigen Verbindung von Bauteilen.
Die strukturierten und nicht-strukturierten Abschnitte werden des weiteren so vorbestimmt angeordnet, dass angrenzende Bauteile entsprechend eng angeordnet werden können, ohne auf umliegende Strukturprägungen verzichten zu müssen bzw. ohne diese Bereiche bei vorstrukturierten Flächen mit einem weiteren Verarbeitungsschritt erneut zu glätten. Die erneute Glättung und damit eine weitere Strapazierung des Materials wird vermieden und damit einer Rissbildung vorgebeugt. Dieses führt speziell z.B. im Verschraubungsbereich zu verbesserter dauerhafter Stabilität.
Die vorbestimmten nicht-strukturierten Abschnitte können des weiteren den Schnittbereichen entsprechen, insbesondere bei Coil- und Platinenmaterial, um die fertigen Bauteile entsprechend aus der Rollenware bzw. den tafelförmigen Halbzeugen auszuschneiden.

Die flächigen Halbzeuge aus Metall können dabei tafelförmig vorliegen oder als Rollenware konfektioniert sein. Diese flächigen Halbzeuge sind einstückige Halbzeuge und nicht aus Einzelelementen z.B. durch Verkleben von Einzelelementen aus verschiedenen Materialien, ausgebildet.

Die Halbzeuge aus Metall sind dabei bevorzugt solche, die aus Zink, Messing, Kupfer, Aluminium, Stahl und Edelstahl alleine oder Kombinationen dieser bestehen.
Die strukturierten Abschnitte sind insbesondere solche, die Sicken-, Kalotten- und/oder eine Grobkornprägung aufweisen. Die Prägung kann noppen-, wellen- oder rautenförmig vorliegen. Die Prägungen können dabei unterschiedliche Richtungen aufzeigen, d.h. in vertikaler und horizontaler Ausprägungsrichtung. Die Strukturen können dabei gleich hoch oder verschieden hoch sein. Des Weiteren können die Strukturen nur auf einer Seite des Halbzeugs ausgebildet sein. Das heißt, die strukturierten Abschnitte können unterschiedliche Strukturen aufzeigen, je nach Anforderungen an diese Abschnitte, z.B. zur Optimierung des Wärmeflusses oder zur Verfestigung dieser Bereiche.

Mindestens ein nicht-strukturierter Bereich weist mindestens eine Aussparung auf, um ein form- oder kraftschlüssiges Verbinden zu erlauben. In einer weiteren bevorzugten Ausführungsform sind alle Randabschnitte nicht strukturiert.
Das erfindungsgemäße Verfahren zur Herstellung des flächigen Halbzeugs aus Metall gemäß der vorliegenden Erfindung umfasst den Schritt des Pressens oder Prägens des bevorzugt einstückigen Metallblechs mit entsprechenden Werkzeugen, wobei diese Werkzeuge derart ausgebildet sind, dass in vorbestimmten Abschnitten strukturierte und nicht-strukturierte Abschnitte ausgebildet werden, um das Herstellen des erfindungsgemäßen flächigen Halbzeugs zu erlauben. In einem Umformschritt werden somit gleichzeitig struktierte und nicht-struktierte Abschnitte im Metallblech ausgebildet.

Das erfindungsgemäße Verfahren kann dabei mittels Druckwerkzeugen, bestehend aus einem Ober- oder Unterwerkzeug, durchgeführt werden. Alternativ kann es sich um ein Rotationsprägen zwischen gegenläufigen Walzen, die jeweils die Struktur der zu prägenden Matrixgeometrie beinhalten, durchgeführt werden. Eine weitere Alternative stellt ein rotationsprägendes Verfahren dar, wobei nur zwischen gegenläufigen Walzen, bei denen nur eine die Struktur der zu prägenden Matrixgeometrie darstellt und die andere eine Oberfläche aus einem Überzug enthält, der die Struktur aufnimmt, z.B. Gummi.
Das erfindungsgemäße Verfahren kann in einer weiteren alternativen Ausführungsform eines sein, bei dem durch Rotationsprägung das erfindungsgemäße Halbzeug hergestellt wird. Dabei wird nur eine Walze über eine Platine oder Coilphase hin bzw. auch hin und her gefahren.
Das Rotationsverfahren ist z.B. eines mit Walzen mit variabler Körnerintensität und variabler Körnerzahl. Dabei können z.B. mittels eines konischen Dorns bzw. pneumatischen Backen diese Körner herausdrückbar ausgebildet sein, um die Körner in der Höhe bzw. auch über die Fläche der Walze mit unterschiedlicher Anzahl auszubilden. Dadurch können verschiedene Strukturen in einem Umformschritt mit einem Werkzeug ausgebildet werden.

Unter Bezugnahme auf die Abbildungen wird die Erfindung im Folgenden weiter erläutert.

Die Abbildung 1 zeigt einen Ausschnitt von formschlüssig verbundenen erfindungsgemäß hergestellten Bauteilen aus Metall 1, mit strukturierten Abschnitten 2 und nicht-strukturierten Randabschnitten 4. Die Bauteile erlauben durch die im einstufigen Umformverfahren hergestellten nichtstrukurierten Bereiche der Randbereiche 4 ein formschlüssiges Verbinden dieser Bauteile. Die strukturierten Bereiche 2 erlauben optimierten Wärmefluss und Stabilität.

Die Abbildung 2 zeigt eine weitere Ausführungsform eines erfindungsgemäß hergestellten Bauteils 1 mit unterschiedlichen strukturierten Abschnitten (2.1, 2.2) und nicht-strukturierten Abschnitten 3 und 4. Der nicht-strukturierte Abschnitt 3 weist eine Aussparung 5 auf. Mit Hilfe dieser Aussparung 5 in dem nicht-strukturierten Abschnitt 3 ist z.B. ein kraftschlüssiges Verbinden des Bauteils mit einem anderen Bauteil möglich. Der strukturierte Abschnitt 2 ist in zwei unterschiedliche Abschnitte 2.1 und 2.2 eingeteilt. Dabei unterscheiden sich die vorliegenden strukturierten Abschnitte durch unterschiedliche Höhen der Ausprägungen. Der nicht-strukturierte Abschnitt 3 ist als Vertiefung ausgebildet, um eine Verbindung mit einem anderen Bauteil durch ein entsprechendes Verbindungsmittel, wie über Schraubverbindungen, die durch die Aussparung 5 geführt werden, zu ermöglichen. Der Randabschnitt 4 ist ebenfalls als nicht-strukturierter Bereich ausgebildet, um ein Verbindungen mit einem anderen Bauteil zu erlauben. Über die nicht-strukturierten Bereiche ist eine mechanische Verbindung durch z.B. Nieten, Toxen, Verschrauben möglich aber auch durch Schweißen oder Kleben.

In der Abbildung 3 ist ein Ausschnitt eines erfindungsgemäß hergestellten flächigen Bauteils 1 gezeigt, wobei diese strukturierten Abschnitte 2.1, 2.2 und 2.3 mit unterschiedlichen Höhen und unterschiedlichen Richtungen aufzeigt. Das heißt, die Abschnitte zeigen zum einen Ausprägungen unterschiedlicher Höhe. Des Weiteren unterscheiden sich die Ausprägungen des Abschnitts 2.1 von denen der Abschnitte 2.2 und 2.3 darin, dass die Mittelachse der Ausprägungen im Abschnitt 2.1 geneigt ist. während die Mittelachse in den Abschnitten 2.2 und 2.3 lotrecht steht. Durch die Ausgestaltung der verschiedenen strukturierten Abschnitte ist ein optimierter Wärmefluss möglich. Die verschiedenen Strukturen erlauben des Weiteren die Ausbildung unterschiedlicher Stabilitäten. Mit Hilfe des erfindungsgemäßen Verfahrens lassen sich die flächigen Halbzeuge in einem Umformschritt herstellen. Dadurch werden weitere Bearbeitungsschritte vermieden, insbesondere solche Schritte bei denen die strukturierten Abschnitte erneut geglättet werden müssen und damit einer weiteren Strapazierung des Materials erfolgt. Dadurch wird in den Verbindungs- und Befestigungsbereichen eine dauerhafte Verbesserung der Materialeigenschaften erzielt.

### Bezugszeichen:

- 1:: Flächiges Bauteil
- 2, 2.1, 2.2, 2.3:: strukturierte Abschnitte
- 3:: nicht-strukturierter Abschnitt
- 4:: Randabschnitt
- 5:: Aussparung

## Patentansprüche

1. Verfahren zur Herstellung eines Bauteils, das als Wärmedämm- oder Isolierblech ausgebildet ist, aus einem flächigen Halbzeug aus Metall (1), wobei dieses Halbzeug mindestens einen strukturierten (2) und mindestens einen nicht-strukturierten Abschnitt (3) hat, wobei dieses Halbzeug Randabschnitte (4) aufweist und die strukturierten Abschnitte (2) gegebenenfalls unterschiedlich geprägte Abschnitte sind, wobei ein nicht-strukturierter Abschnitt (3,4) ausgebildet ist als Verbindungsbereich zur stoff-, form- oder kraftschlüssigen Verbindung und wobei mindestens ein nicht-strukturierter Abschnitt (3) eine Aussparung (5) aufweist und das flächige Halbzeug einstückig ist, umfassend den einstufigen Schritt des Pressens oder Prägens von Metallblech mit vorbestimmten strukturierten und nicht-strukturierten Abschnitten mit entsprechenden Werkzeugen zur Herstellung des flächigen Halbzeugs aus Metall, wobei die Werkzeuge derart ausgebildet sind, dass sie vorbestimmte strukturierte und nicht-strukturierte Abschnitte aufweisen und so in einem Schritt die strukturierten und nicht-strukturierten Abschnitte im Metallblech ausbilden, wobei vorstrukturierte Abschnitte in einem weiteren Verarbeitungsschritt nicht erneut geglättet werden.

2. Verfahren nach Anspruch 1, **dadurch gekennzeichnet, dass** das flächige Halbzeug durch Rotationsprägung mit gegenläufigen Walzen hergestellt wird.

3. Verfahren nach Anspruch 1 oder 2, **dadurch gekennzeichnet, dass** das Metall aus Zink, Messing, Kupfer, Aluminium, Stahl und Edelstahl alleine oder in Kombination besteht.

4. Verfahren nach einem der vorherigen Ansprüche, **dadurch gekennzeichnet, dass** die strukturierten Abschnitte (2) Sicken, Kalotten oder eine Grobkornprägung aufweisen, die gegebenenfalls in verschiedenen Richtungen geprägt sein können, sowohl horizontal als auch vertikal.

5. Verfahren nach einem der vorherigen Ansprüche, **dadurch gekennzeichnet, dass** im flächigen Halbzeug aus Metall mindestens zwei strukturierte Abschnitte (2) vorliegen und diese mindestens zwei strukturierten Abschnitte unterschiedliche Strukturen oder Prägung (2.1, 2.2) aufweisen.

6. Verfahren nach einem der vorherigen Ansprüche, **dadurch gekennzeichnet, dass** alle Randabschnitte (4) im flächigen Halbzeug aus Metall nicht strukturiert sind.

## Claims

1. Method for producing a component configured as a heat insulation or proofing plate, of a flat semi-finished product made of metal (1), whereby this semi-finished product exhibits at least one structured (2) and at least one non-structured (3) section, wherein said semi-finished product has non-structured edge sections (4), and structured sections (2) are differently stamped section where necessary, whereby a non-structured section (3,4) is configured as the connecting region for the substance bonded, positive or non-positive connection and whereby at least one non-structured section (3) exhibits a notch (5) and the flat semi-finished product is one piece comprising the single stage step involving the pressing or stamping of metal sheet with predetermined structured and non-structured sections using suitable tools for the production of a flat semi-finished product made of metal, whereby the tools are configured to have predetermined structured and non-structured sections, thus, forming in a single step the structured and non-structured sections with the metal sheet, whereby pre-structured sections have not to be flattened again in a further processing step.

2. The method according to claim 1, **characterized in that** the flat semi-finished product is produced by rotation stamping using counter rotating rollers.

3. The method according to claim 1 or 2, **characterized in that** the metal is made purely of zinc, brass, copper, aluminum, steel and high grade steel or of a combination of these.

4. The method according to any one of the preceding claims **characterized in that** the structured sections (2) exhibit beaded, cup-shaped and/or coarse grain stampings, which may be stamped in different directions, both horizontally and vertically, where necessary.

5. The method according to any one of the preceding claims **characterized in that** the flat semi-finished product made of metal at least two structured sections (2) exist and these exhibit at least two structured sections with different structures or stampings (2.1, 2.2).

6. The method according to any one of the preceding claims **characterized in that** all edge sections (4) of the flat semi-finished product are non-structured.

## Revendications

1. Procédé de fabrication d'un composant qui est réalisé sous forme de tôle calorifuge ou d'isolation thermique, constitué d'un produit semi-fini plat en métal (1), ce produit semi-fini présentant au moins une portion structurée (2) et au moins une portion non structurée (3), ce produit semi-fini présentant des portions de bord (4) et les portions structurées (2) étant éventuellement des portions gaufrées de manière différente, une portion non structurée (3, 4) étant réalisée en tant que région de connexion pour la connexion par engagement par liaison de matière, par correspondance de formes et/ou par force, et au moins une portion non structurée (3) présentant un évidement (5) et le produit semi-fini plat étant réalisé d'une seule pièce, comprenant l'étape unique de pressage ou de gaufrage de la tôle métallique avec des portions prédéterminées structurées et non structurées avec des outils correspondants pour la fabrication du produit semi-fini plat en métal, les outils étant réalisés de telle sorte qu'ils présentent des portions structurées et non structurées prédéterminées et réalisent ainsi en une étape les portions structurées et non structurées dans la tôle métallique, des portions préstructurées n'étant pas à nouveau lissées dans une étape de traitement ultérieur.

2. Procédé selon la revendication 1, **caractérisé en ce que** le produit semi-fini plat est fabriqué par gaufrage par rotation avec des rouleaux tournant en sens opposés.

3. Procédé selon la revendication 1 ou 2, **caractérisé en ce que** le métal se compose de zinc, de laiton, de cuivre, d'aluminium, d'acier et d'acier inoxydable, seuls ou en combinaison.

4. Procédé selon l'une quelconque des revendications précédentes, **caractérisé en ce que** les portions structurées (2) présentent des moulures, des calottes ou un gaufrage à grains grossiers, qui peuvent être éventuellement gaufrés dans des directions différentes, à la fois horizontalement et verticalement.

5. Procédé selon l'une quelconque des revendications précédentes, **caractérisé en ce que** dans le produit semi-fini plat en métal sont prévues au moins deux portions structurées (2) et ces au moins deux portions structurées présentent des structures différentes ou un gaufrage différent (2.1, 2.2).

6. Procédé selon l'une quelconque des revendications précédentes, **caractérisé en ce que** toutes les portions de bord (4) dans le produit semi-fini plat en métal ne sont pas structurées.
